# EUROPÄISCHE PATENTSCHRIFT

(11) **EP 0 251 125 B1**
(45) Veröffentlichungstag und Bekanntmachung des Hinweises auf die Patenterteilung: **15.03.1989**
(21) Anmeldenummer: 87108959.5
(22) Anmeldetag: 23.06.1987
(51) Int. Cl.: F01D 25/24, F01D 25/16

(54) **Gehäusezentrierung**
Centering for a casing
Centrage d'un carter

(30) Priorität: 24.06.1986 DE 3621125
(43) Veröffentlichungstag der Anmeldung: 07.01.1988
(73) Patentinhaber: Klöckner-Humboldt-Deutz Aktiengesellschaft, 51149 Köln (DE)
(72) Erfinder: Witt, Arnold, D-6370 Oberursel 4 (DE)

(56) Entgegenhaltungen:
- CH-A- 117 700
- CH-A- 256 069
- DE-C- 496 709
- DE-C- 518 106
- FR-A- 613 632
- FR-A- 1 011 067
- FR-A- 1 084 065
- FR-A- 2 278 926
- FR-A- 2 323 904
- GB-A- 216 737
- US-A- 3 104 525

## Beschreibung

Die Erfindung betrifft ein Gehäuse für eine Gasturbine gemäß dem Oberbegriff des Anspruchs 1.

Aus der DE-PS 2 741 063 ist ein Gehäuse für eine Gasturbine bekannt, wobei das Gehäuse im Bereich eines Laufrades, das auf einer Welle angeordnet ist, teilbar ist. Dabei ist das Verdichtergehäuse über einen mit einer bearbeiteten Fläche des Lagerträgergehäuses zusammenwirkenden Vorsprung zu dem Lagerträgergehäuse zentriert. Die Zentrierung erstreckt sich über den gesamten Umfang des Turbinengehäuses. Die das Laufrad tragende Welle ist in einem Lagerkörper gelagert, der über Rippen mit dem Lagerträgergehäuse verbunden ist. Weiterhin sind in den Rippen Kanäle angeordnet, die Kühl- und Sperrluft sowie Schmieröl führen, welche zu den Lagereinheiten geleitet wird. Zudem grenzen die Rippen direkt an die Brennkammern der Gasturbine. Dadurch werden die Rippen hohen Temperaturunterschieden ausgesetzt und dehnen sich daher anders bzw. schneller als die inneren und äußeren ringförmigen Gehäuseteile aus. Dabei sind die inneren Gehäuseteile meist kühler als die äußeren, die von Verdichterluft oder Heißgas durchströmt werden. Durch diese unterschiedlichen Temperaturen treten in den Rippen und in den ringförmigen Gehäuseteilen Wärmespannungen auf, die zu plastischen Verformungen führen. Dies ist in verstärktem Maße der Fall, wenn das Verdichtergehäuse und das Lagerträgergehäuse aus Materialien unterschiedlicher Wärmedehnung hergestellt sind.

Diese plastischen Verformungen führen dazu, daß die Verdichter- oder Turbinenrotoren sich exzentrisch verlagern und an Labyrinthen und Schaufeln anstreifen können. Auch treten größere Probleme bei einer Montage der Gehäuseteile nach einer Überholung oder Reparatur auf. Da die Zentrierungen durch die thermischen Einflüsse unrund verformt sind, ist eine Montage ohne Nacharbeit nicht möglich. Durch plastische Verformung tritt zudem in vielen Fällen ein gegenüber den Sollwerten größeres Spiel an den Zentrierungen auf, so daß eine zentrische Montage der Gehäuseteile zueinander nicht mehr möglich ist.

Aufgabe der Erfindung ist es, bei einer Gasturbine eine Zentrierung von einem Lagerträgergehäuse gegenüber einem Verdichtergehäuse oder Turbinengehäuse so auszubilden, daß die beim Betrieb der Gasturbine durch Temperatureinflüsse hervorgerufenen thermischen Spannungen und daraus resultierenden mechanischen Verformungen ohne nachteiligen Einfluß auf die Zentrierung sind.

Diese Aufgabe wird durch das kennzeichnende Merkmal des Anspruchs 1 gelöst. Dadurch, daß die Zentrierung des Lagerträgergehäuses gegenüber dem Verdichtergehäuse oder Turbinengehäuse im Bereich der in einen Außenmantel des Lagerträgergehäuses einmündenden Rippen unterbrochen ist, können sich die Rippen in diesem Bereich verlängern oder verkürzen ohne daß die Rippen sich, den Außenmantel oder die Gehäuse als solches bleibend plastisch verformen. Damit wird im Betrieb vermieden, daß eine Exzentrität der Gehäuse zueinander und damit ein Anstreifen von Rotoren auftritt. Da sich darüber hinaus die Rippen bzw. die Gehäuseteile durch die als Dehnfuge wirkenden Zentrierungsunterbrechungen nicht bleibend plastisch verformen, treten bei Reparatur- bzw. Überholungs-Montagen der Gasturbine keine Zentrierprobleme auf.

Nach einer vorteilhaften Weiterbildung der Erfindung erstreckt sich die Unterbrechung der Zentrierung in einem Bereich von einer halben bis zu einer ganzen Rippenbreite beidseits der in den Außenmantel einmündenden Rippen auf dem Umfangsbereich des Gehäuses. Eine derartig bemessene Zentrierungsunterbrechung ist genügend groß, um die auftretenden Spannungen bzw. Verformungen abklingen zu lassen. Die Tiefe der Zentrierungsunterbrechung ist im übrigen so bemessen, daß die beiden Gehäuseteile sich bei den maximal auftretenden Verformungen im Bereich der Zentrierungsunterbrechung nicht berühren.

Nach einer Weiterbildung der Erfindung wird die Unterbrechung der Zentrierung an der zur Zentrierung bearbeiteten Fläche des Außenmantels des Verdichtergehäuses oder des Turbinengehäuses vorgenommen. In Weiterbildung der Erfindung ist es vorgesehen, die Unterbrechung der Zentrierung an der bearbeiteten Fläche des Außenringes des Lagerträgergehäuses vorzunehmen. Dabei wird die Unterbrechung der Zentrierung in dem Gehäuseteil angeordnet werden, in dem sie beispielsweise aus bearbeitungstechnischen Gründen vorteilhafter anzubringen ist. In bestimmten Anwendungsfällen kann es auch vorteilhaft sein, gleichzeitig in beiden Gehäuseteilen eine Unterbrechung der Zentrierung vorzunehmen.

Gemäß einer Weiterbildung der Erfindung ist die Trennfuge zwischen dem Verdichter- bzw. Turbinengehäuse und dem Lagerträgergehäuse in einem Bereich der in den Außenmantel des Lagerträgergehäuses einmündenden Rippen angeordnet, der bis zu einer Rippendicke axial von der Einmündungsstelle der Rippen entfernt ist. Dadurch werden die Toträume zwischen dem Verdichter- bzw. Turbinengehäuse und dem Lagerträgergehäuse weitgehend minimiert, wodurch die an die Rippen angrenzende Brennkammer der Gasturbine größer dimensioniert werden kann oder die Gasturbine insgesamt entsprechend kompakter gebaut werden kann.

Weitere Merkmale und Vorteile der Erfindung sind aus der folgenden Zeichnungsbeschreibung zu entnehmen, in der das in den Figuren dargestellte Ausführungsbeispiel der Erfindung beschrieben ist. Es zeigen:
Fig. 1 einen Gasturbinenausschnitt im Bereich des Verdichtergehäuses und des Lagerträgergehäuses,
Fig. 2 einen Ausschnitt der axialen Draufsicht auf ein nicht montiertes Lagerträgergehäuse.

Das in Fig. 1 dargestellte Gehäuseteil einer Gasturbine 1 zeigt die Verbindung von dem Verdichtergehäuse 2 und dem Lagerträgergehäuse 3. Das Verdichtergehäuse 2 und das Lagerträgergehäuse 3 umschließen zylinderförmig ein Laufrad 4, das auf einer durch deren Mittellinie angedeuteten Welle 5 angeordnet ist. Auf dem Laufrad 4 sind eine Vielzahl von Schaufeln 6 befestigt. Von den Schaufeln 6 wird der eintretende Luftstrom in einen Radialdiffusor 7 gefördert, aus dem der Luftstrom über einen im wesentlichen um 90_{°} abgewinkelten Ringkanal 8 in axialer Richtung umgelenkt wird und durch Kanäle 9 in dem Lagerträgergehäuse 3 in die nur andeutungsweise dargestellte Brennkammer 10 geleitet wird. Das Laufrad 4 ist zusammen mit der Welle 5 über eine Lagereinheit 11 in dem Lagerkörper 12 des Lagerträgergehäuses 3 drehbar abgestützt. Die Lagereinheit 11 wird über Versorgungskanäle 13, die in Rippen 14 zu dem Außenmantel 15 des Lagerträgergehäuses 3 führen, mit Schmieröl versorgt.

Der Außenmantel 15 des Lagerträgergehäuses 3 fluchtet im wesentlichen mit einem Außenring 16 des Verdichtergehäuses 2. In den Außenmantel 15 und den Außenring 16 sind miteinander fluchtende Bohrungen 17 eingearbeitet, durch die Schrauben 18 durchgeführt werden. Mittels der Schrauben 18 werden Verdichtergehäuse 2 und Lagerträgergehäuse 3 miteinander verspannt. An den Außenmantel 15 des Lagerträgergehäuses 3 ist im Bereich der Bohrungen 17 ein Vorsprung 19 angesetzt, der mit einer entsprechenden Ausnehmung in dem Außenring 16 des Verdichtergehäuses 2 zusammenwirkt. Der so zwischen dem Außenmantel 15 und Außenring 16 gebildete Absatz 20, bildet die Zentrierung für die beiden Gehäuseteile 2 und 3.

In dem in Fig. 1 dargestellten Bereich des Absatzes 20 ist die Zentrierung der beiden Gehäuseteile 2 und 3 unterbrochen und die beiden Gehäuseteile 2 und 3 schließen radial zueinander einen durch Pfeile gekennzeichneten Spalt 21 ein.

Der in Fig. 2 dargestellte Bereich des Lagerträgergehäuses 3 zeigt im wesentlichen die schon zu Fig. 1 beschriebenen Bestandteile. Der an den Außenmantel 15 angesetzte Vorsprung 19 bildet mit seinem Innendurchmesser 22 den Zentrierdurchmesser der mit dem Außenring 16 des Verdichtergehäuses 2 zusammenwirkenden Zentrierung. Der Innendurchmesser 22 des Vorsprungs 19 ist im Bereich der in den Außenmantel 15 einmündenden Rippen auf den Durchmesser 23 vergrößert. Der Bereich des vergrößerten Durchmessers 23 erstreckt sich etwa eine Rippenbreite beidseits der in den Außenmantel 15 einmündenden Rippen 14. Somit ergibt sich beim Zusammenbau der beiden Gehäuse 2 und 3 der in Fig. 1 dargestellte Spalt 21.

## Patentansprüche

1. Gehäuse für eine Gasturbine (1), wobei das Gehäuse zumindest ein auf einer Welle (5) angeordnetes Laufrad (4) zylinderförmig umschließt und die Welle (5) gegenüber dem Gehäuse mittels zumindest einer Lagereinheit (11) abgestützt ist, wobei das Gehäuse im Bereich des Laufrades (4) in ein Verdichtergehäuse (2) und ein Lagerträgergehäuse (3), das aus einem über Rippen (14) miteinander verbundenen Außenmantel (15) und einem Lagerkörper (12) besteht, teilbar ist und wobei das Lagerträgergehäuse (3) im Bereich des Außenmantels (15) gegenüber dem Verdichtergehäuse (2) mittels zusammenarbeitender Ringe zentriert ist, dadurch gekennzeichnet, daß die Zentrierung im Bereich der in den Außenmantel (15) einmündenden Rippen (14) unterbrochen ist.

2. Gehäuse für eine Gasturbine (1) nach Anspruch 1, dadurch gekennzeichnet, daß die Unterbrechung der Zentrierung sich in einem Bereich von einer halben bis zu einer vollen Rippenbreite beidseits der in den Außenmantel (15) einmündenden Rippen (14) auf dem Umfangbereich des Gehäuses erstreckt.

3. Gehäuse für eine Gasturbine (1) nach Anspruch 1 oder 2, dadurch gekennzeichnet, daß die Unterbrechung der Zentrierung in einem Außenring (16) des Verdichtergehäuses (2) angeordnet ist.

4. Gehäuse für eine Gasturbine (1) nach Anspruch 1 oder 2, dadurch gekennzeichnet, daß die Unterbrechung der Zentrierung in dem Außenmantel (15) des Lagerträgergehäuses (3) angeordnet ist.

5. Gehäuse für eine Gasturbine (1) nach einem der Ansprüche 1 bis 4, dadurch gekennzeichnet, daß die Trennfuge zwischen dem Außenmantel (15) und dem Außenring (16) im Bereich von bis zu einer Rippendicke axial von den Rippen (14) entfernt angeordnet ist.

## Claims

1. A casing for a gas turbine (1), wherein the casing cylindrically encloses at least one turbine wheel (4) mounted on a turbine shaft (5) which is supported in the casing by means of at least one bearing (11), wherein the casing is divided - in the region of the wheel (4) - into a compressor casing (2) and a bearing-holding casing (3) which comprises a bearing housing (12) and an outer jacket (15) connected to each other by ribs (14), and wherein the bearing-holding casing (3) is centered - in the region of the outer jacket (15) - with respect to the compressor casing (2) by means of interacting rings, characterized in that the centering is interrupted in the regions in which the ribs (14) merge into the outer jacket (15).

2. A casing for a gas turbine (1) according to claim 1, characterized in that the interruption of the centering extends on both sides of each of the ribs (14), which merge into the outer jacket (15), over a length of between one half and the full width of the ribs and into the casing's circumference.

3. A casing for a gas turbine (1) according to claim 1 or 2, characterized in that the interruption of the centering is in the outer ring (16) of the compressor casing (2).

4. A casing for a gas turbine (1) according to claim 1 or claim 2, characterized in that the interruption of the centering is in the outer jacket (15) of the bearing-holding casing (3).

5. A casing for a gas turbine (1) according to any of the claims 1 to 4, characterized in that a separating line between the outer jacket (15) and the outer ring (16) is axially spaced from each rib (14) at a distance not exceeding the width of the rib.

## Revendications

1. Carter pour une turbine à gaz (1), ce carter entourant en forme de cylindre une roue mobile (4) disposée sur un arbre (5), et cet arbre (5) étant soutenu vis à vis du carter au moyen d'au moins une unité de palier (11), le carter étant susceptible d'être subdivisé au voisinage de la roue mobile (4) en un carter de compresseur (2) et un carter de support de palier (3) qui est constitué par un enveloppe externe (16) et un corps de palier (12) reliés ensemble par l'intermédiaire de nervures (14), et le carter support de palier (3) étant centré par rapport au carter de compresseur (2) dans la zone de l'enveloppe externe (15) au moyen d'anneaux accouplés entre eux, carter caractérisé en ce que le centrage est interrompu dans la zone des nervures (14) débouchant sur l'enveloppe externe (15).

2. Carter pour une turbine à gaz (1) selon la revendication 1, caractérisé en ce que l'interruption du centrage s'étend sur la périphérie du boîtier dans une zone allant d'une demi-largeur de nervure à une largeur de nervure complète des deux côtés des nervures (14) débouchant sur l'enveloppe externe (15).

3. Carter pour une turbine à gaz (1) selon la revendication 1 ou 2, caractérisé en ce que l'interruption du centrage est disposée dans un anneau externe (16) du carter (2) du compresseur.

4. Carter pour une turbine à gaz (1) selon la revendication 1 ou 2, caractérisé en ce que l'interruption du centrage est disposée dans l'enveloppe externe (15) du carter (3) de support du palier.

5. Carter pour une turbine à gaz (1) selon une des revendications 1 à 4, caractérisé en ce que le joint de séparation entre l'enveloppe externe (15) et l'anneau externe (16) est éloigné axialement des nervures (14) dans une zone allant jusqu'à l'épaisseur d'une nervure.
